# EUROPÄISCHE PATENTANMELDUNG

(11) **EP 0 427 906 A1**
(43) Veröffentlichungstag der Anmeldung: **22.05.1991**
(21) Anmeldenummer: 90101123.9
(22) Anmeldetag: 20.01.1990
(51) Int. Cl.: E04H 15/62

(54) **Schraubhering zum mechanichen, leichten und sicheren Verankern von Zelten oder ähnlichem**

(71) Anmelder: Jung, Günter, D-6340 Dillenburg 1 (DE); Thielmann, Erhard, D-6340 Dillenburg 1 (DE)
(72) Erfinder: Jung, Günter, D-6340 Dillenburg 1 (DE); Thielmann, Erhard, D-6340 Dillenburg 1 (DE)

(57) **Zusammenfassung**

Der Schraubhering besteht aus
a. Einer Schraube (1) mit Schraubenhals (2) und darauf geschweißtem Sechskant (3) sowie
b. einer Buchse (4) und einer daran befestigten Aufnahmeöse (5) in der sich der Schraubenhals (2) frei drehen kann.

## Beschreibung

1. Die bekannten Heringe haben den Nachteil, daß sie nur unter großer Kraftanstrengung von Hand in die Erde geschlagen bzw. geschraubt werden können. Dabei werden oft die Hände verletzt (Hammerschläge beim Festhalten der Heringe), Spannschlaufen, Zelthaut und Heringe werden beschädigt bzw. zerstört.
2. Der Schraubhering zum leichtem und sicheren Verankern von Zelten oder ähnlichem, bestehend aus Schraubwindung (1), Schraubenhals (2), Sechskant (3) Buchse (4),und Aufnahmeöse (5) zeichnet sich dadurch aus, daß dieser durch Krafthilfsmittel wie Akkuschrauber, Bohrmaschine, Ratsche, Kurbel oder Schraubenschlüssel ohne große Kraftanstrengung sich leicht und sicher in die Erde einschrauben läßt.
3. In die Aufnahmeöse (5) die sich an der Buchse (4) befindet, kann die Zeltschlaufe (6) oder Spannleine (7) schon vor dem Eindrehen eingehängt werden und mit dem vorgenannten Krafthilfsmittel auf die jeweils benötigte Spannhöhe geschraubt werden. (Siehe Abbb. A)
4. Durch die Hebelwirkung der Aufnahmeöse (5) entsteht eine wesentlich bessere Zugkraftverteiling auf den Schraubhering und ein erhöhter Halt im Boden. Um eine Verdrehen der Spannleine (7) zu verhindern, kann der Schraubhering wie auf Abb. B dargestellt mit der Aufnahmeöse bis in den Boden eingeschraubt werden. Hierdurch wird gleichzeitig eine Verletzungsgefahr durch herausragende Teile verhindert.
5. Ebenso leicht und sicher läßt sich der Schraubhering mit den vorgenannten Krafthilsmitteln wieder aus dem Boden drehen. Herkömmliche Heringe benötigen beim Ausziehen oft eine große Kraftaufwendung. Dadurch bleiben viele Heringe oder Teile davon im Boden stecken. Dies ist bei dem Schraubhering nicht der Fall.

## Patentansprüche

1. Schraubhering zum mechanichen, leichten und sicheren Verankern von Zelten oder ähnlichem.

2. Schraubhering nach Anspruch 1 dadurch gekennzeichnet, daß sich an dem oberen Ende des Schraubenhalses (1) ein nach DIN genormtes Sechskant (3) befindet, daß zum Ansetzen einer Nuß mit Akkuschrauber, Bohrmaschine, Ratsche, Kurbel oder Schraubenschlüssel dient.

3. Schraubhering nach Anspruch 1 und 2 dadurch gekennzeichnet, daß die Aufnahmeöse (5) für die Zelschalufe (6) oder Spannleine (7) an einer Buchse (4) befestigt ist, in der sich der Schraubenhals (2) frei drehen kann.

4. Schraubhering nach Anspruch 1 bis 3 bestitzt eine Aufnahmeöse (5) die sich nach ihrer Bauart dadurch auszeichnet, daß sich die Zeltschlauge (6) oder Spannleine (7) nicht selbstständig aushängen kann.
